# EUROPÄISCHE PATENTSCHRIFT

(11) **EP 1 737 927 B1**
(45) Veröffentlichungstag und Bekanntmachung des Hinweises auf die Patenterteilung: **24.09.2008**
(21) Anmeldenummer: 05729841.6
(22) Anmeldetag: 08.04.2005
(51) Int. Cl.: C10B 33/00

(54) **WERKZEUG ZUM ZERKLEINERN VON KOKS**
TOOL FOR COMMINUTING COKE
OUTIL CONCU POUR BROYER DU COKE

(30) Priorität: 21.04.2004 DE 102004020013
(43) Veröffentlichungstag der Anmeldung: 03.01.2007
(73) Patentinhaber: Ruhrpumpen GmbH, 58453 Witten (DE)
(72) Erfinder: PAUL, Wolfgang, 23611 Bad Schwartau (DE); BARCIKOWSKI, Maciej, 44791 Bochum (DE); HEIDEMANN, Dirk, 58239 Schwerte (DE); OZIMEK, Matthias, c/o Ruhrpumpen Egypt,, Heliopolis, Cairo (EG)
(74) Vertreter: Wenzel & Kalkoff
(86) Internationale Anmeldenummer: PCT/EP2005/003727
(87) Internationale Veröffentlichungsnummer: WO 2005/105953

(56) Entgegenhaltungen:
- DE-A1- 3 941 953
- SU-A1- 1 120 693
- SU-A2- 1 234 414
- US-A- 4 923 021
- US-A- 5 816 505

## Beschreibung

Die Erfindung betrifft ein Werkzeug zum Zerkleinern von Koks mit
- einem Gehäuse, das im Betriebszustand an einer Bohrstange befestigt ist, und an oder in dem
- mindestens je eine Schneiddüse zum Schneiden und eine Bohrdüse zum Bohren von Koks und
- mindestens ein Ventil zur Steuerung einer Flußrichtung des die Bohrstange und das Gehäuse durchströmenden Wassers durch die Schneiddüse und die Bohrdüse angeordnet ist.

In Ölraffinerien wird die letzte, anderweitig nicht mehr nutzbare Fraktion des Rohöls in Koks umgewandelt. Die Umwandlung findet durch Einleiten dieser Fraktion in Trommeln statt, die sich mit wachsender Betriebsdauer mit Koks füllen. Ist der maximale Füllstand der Trommeln erreicht, wird der Koks aus den Trommeln herausgeschnitten.

Dieses sogenannte "De-Coking" wird üblicherweise mit Hochdruck-Wasserstrahlen durchgeführt, die den Koks zerkleinern und aus den Trommeln herausspülen. Das Werkzeug zum Erzeugen dieser Hochdruck-Wasserstrahlen wird über ein Bohrgestänge von oben in die Trommel eingeführt. Das "De-Coking" wird in zwei Abschnitten durchgeführt. Zunächst wird durch das Werkzeug in der Trommel von oben nach unten eine Öffnung gebohrt, dann wird das Werkzeug wieder an das obere Ende der Trommel geführt und der Koks wird nun durch Hochdruck-Wasserstrahlen, die von den Schneiddüsen etwa rechtwinklig zur Achse erzeugt werden, zerkleinert.

Das Werkzeug, das bspw. aus der gattungsbildenden WO 03/014261 A1 bekannt ist, ist also für zwei Betriebszustände ausgelegt, erstens für das Bohren einer Öffnung, die für das Bewegen des Werkzeugs und das spätere Ausschleusen von zerkleinertem Koks erforderlich ist, und zweitens für das Schneiden des Koks über den Querschnitt der Trommel hinweg. Entsprechend senden die Bohrdüsen Hochdruck-Wasserstrahlen im wesentlichen parallel oder in einem spitzen Winkel zu einer Achse aus, die durch die Bohrstange und die beim Bohren entstehende Öffnung gebildet wird. Die Schneiddüsen dagegen erzeugen Hochdruck-Wasserstrahlen, die im wesentlichen rechtwinklig oder in einem flachen Winkel zu der durch die Bohrstange und die Öffnung in der Trommel gebildete Achse ausgerichtet sind.

Die Umstellung zwischen den Betriebszuständen Bohren und Schneiden muß schnell und einfach erfolgen. Die Düsen, die in dem Werkzeug verwendet werden, unterliegen, bedingt durch den hohen Wasserdruck, Verschleißerscheinungen und müssen regelmäßig ausgetauscht werden. Entsprechend muß das Werkzeug so ausgebildet sein, daß ein Austausch der Düsen schnell und sicher vorgenommen werden kann.

Erhöht werden die Verschleißerscheinungen der Düsen durch den Umstand, daß das Wasser bei bekannten Werkzeugen der eingangs genannten Art unter Hochdruck in einen mit allen Düsen in Verbindung stehenden Ringraum gepreßt wird, von wo aus das Wasser ungerichtet in die jeweils geöffneten Düsen gelangt, wobei keinerlei Ausrichtung der Strömung in Richtung auf die jeweiligen Düsen stattfindet.

Auch bei einem anderen aus DE 39 41 953 A1 bekannten Werkzeug erfolgt die Zuführung des Druckwassers zu den Schneiddüsen und zu den Bohrdüsen zunächst in einen zentralen Kolben und von hier aus je nach Stellung des Kolbens in dem Gehäuse des Werkzeugs durch die Wand des Kolbens durchsetzende Öffnungen in einen von zwei Ringräumen, von denen einer mit den Schneiddüsen und der andere mit den Bohrdüsen verbunden ist. Die Druckwasserströmung unterliegt in dem Kolben einer Verwirbelung und gelangt nur mit entsprechenden Druck- und Strömungsverlusten über die Öffnungen in der Wand des Kolbens in radiale Leitungen, in denen das Druckwasser zu den Düsen geführt wird.

Auch in dem aus der US 5,816,505 bekannten Werkzeug befinden sich zwei Ringräume dieser Art, denen das Druckwasser jeweils in Abhängigkeit von einer den Bohrbetrieb oder den Schneidbetrieb veranlassenden Steuerung mit erheblichen Strömungsverlusten zugeführt und aus dem jeweiligen Ringraum über dort angeschlossene Leitungen zu den Düsen weitergeleitet wird.

Der Erfindung liegt die Aufgabe zugrunde, ein Werkzeug zum Zerldeinern von Koks bereitzustellen, das einen besonders einfachen Aufbau aufweist sowie sicher einzusetzen und zu warten ist.

Die Erfindung löst die Aufgabe durch ein Werkzeug gemäß Anspruch 1. Vorteilhafte Weiterbildungen der Erfindung sind in den abhängigen Ansprüchen angegeben.

Kennzeichnend für das erfindungsgemäße Werkzeug sind mindestens zwei innerhalb des Gehäuses ausgebildete Strömungskanäle, die sich jeweils zwischen einzelnen dem jeweiligen Strömungskanal zugeordneten Zuströmöffnungen und den jeweiligen Schneid- und Bohrdüsen erstrecken. Das Ventil zur Steuerung der Flußrichtung des Wassers zu den Schneiddüsen oder den Bohrdüsen ist dabei im Bereich der Zuströmöffnung angeordnet und verschließt in Abhängigkeit des jeweiligen Betriebszustands, in der Regel Schneiden oder Bohren, die entsprechenden Zuströmöffnungen der einzelnen Strömungskanäle.

Die Strömungskanäle, bei denen es sich im Rahmen der Erfindung um in sich abgeschlossene Bereiche handelt, die sich zwischen den Zuströmöffnungen und den im Bereich der zugeordneten Düsen angeordneten Austrittsöffnungen erstrecken, ermöglichen es, das Wasser mit nur sehr geringen Strömungsverlusten den jeweiligen Düsen gerichtet zuzuführen. Aufgrund der damit einhergehenden Reduzierung der auf die Düsen wirkenden störenden Einflüsse kann die Einsatzdauer der einzelnen Düsen gegenüber herkömmlichen Werkzeugen erheblich gesteigert werden.

Die Minimierung der Strömungsverluste sowie die Optimierung der Strömung innerhalb des Werkzeuges ermöglicht es zudem, das Wasser bei gegenüber bekannten Werkzeugen gleichbleibenden Austrittsdrücken aus den Ventilen mit einem geringeren Versorgungsdruck dem Werkzeug zuzuführen.

Somit ermöglicht die erfindungsgemäße Ausgestaltung auch die Steigerung der Lebensdauer der mit dem Werkzeug in Verbindung stehenden Teile, wie z. B. einer Versorgungspumpe durch die Reduzierung der Pumpenleistung.

Ein weiterer Vorteil des erfindungsgemäßen Werkzeuges resultiert aus dem Umstand, daß die zur Regelung der Flußrichtung des Wassers verschließbaren Zuströmöffnungen an einer beliebigen, konstruktiv vorteilhaften Stelle des Werkzeuges kombiniert werden können, so daß auch mehrere unabhängig voneinander anordbare Düsen unter Verwendung eines einzelnen Ventils geregelt werden können.

Der Einsatz einer Vielzahl von Ventilen, die insbesondere bei der Verwendung von mehreren Düsen erforderlich wären, die zudem bevorzugt in einer Ebene angeordnet werden müßten, kann somit entfallen, so daß das erfindungsgemäße Werkzeug in einer sehr kompakten Form zu geringen Kosten hergestellt werden kann und dabei einen besonders einfachen Aufbau aufweist.

In Abhängigkeit von der Ausgestaltung des Ventils und der Anordnung der Zuströmöffnungen ist es grundsätzlich möglich, die Flußrichtung des Wassers durch das Werkzeug in beliebiger Weise zu regeln.

Dem überwiegenden Einsatzzweck des Werkzeugs angepaßt ist dieses vorteilhafter Weise jedoch für die beiden Betriebszustände Schneiden und Bohren ausgelegt, wobei im Betriebszustand Schneiden die Zuströmöffnungen zu der Bohrdüse und im Betriebszustand Bohren die Zuströmöffnung zu der Schneiddüse durch das Ventil verschlossen ist.

Diese Weiterbildung der Erfindung ermöglicht es, die Anzahl der zum Verschließen der Zuströmöffnungen erforderlichen Ventilkörper im Ventil zu reduzieren, so daß das Ventil besonders einfach aufgebaut werden kann, was insbesondere zu einer ergänzenden Reduzierung der Herstellungskosten führt und die Funktionssicherheit des Werkzeuges in ergänzender Weise steigert.

Die Anordnung der Strömungskanäle sowie der Zuströmöffnungen im Werkzeug kann entsprechend der konstruktiven und hydrodynamischen Vorgaben frei gewählt werden.

Nach einer Weiterbildung der Erfindung sind die Zuströmöffnungen jedoch im wesentlichen senkrecht zur Flußrichtung des die Bohrstange und das Gehäuse durchströmenden Wassers angeordnet. In der Regel wird die Flußrichtung dabei der Längsachse des Werkzeuges und der Bohrstange entsprechen, so daß die Zuströmöffnungen dann quer zur Längsachse des Werkzeuges verlaufen.

Diese Weiterbildung der Erfindung gestattet eine besonders kompakte Bauweise des Werkzeuges. Insbesondere der quer zur Längsachse der Werkzeuge benötigte Bauraum wird reduziert, da die Ventilkörper gegenüber bekannten Werkzeugen nicht mehr unmittelbar an der Düse und somit zwischen der Düse und dem Innenraum des Werkzeugs angeordnet werden müssen. Zudem werden die beim Verstellen des Ventils auftretenden Torsionskräfte gegenüber bekannten Werkzeugen erheblich verringert.

Wenn dies konstruktiv möglich ist, dann können die Strömungskanäle einstückig mit dem Gehäuse ausgebildet sein. Eine Vereinfachung der Herstellung wird nach einer vorteilhaften Ausgestaltung der Erfindung jedoch dadurch erreicht, daß die Strömungskanäle in einem in das Gehäuse einbaubaren Einsatz ausgebildet sind.

Die Anordnung des Einsatzes erfolgt dabei vorzugsweise so, daß kein Wasser zwischen den Einsatz und der Gehäuseinnenwand vorbei fließt und ggf. zu einer Störung des Hauptflusses führt. Dies wird vorzugsweise durch eine kraft- und formschlüssige Verbindung des Einsatzes und des Gehäuses des Werkzeugs unter Verwendung von Schrauben oder dergleichen erreicht.

Insofern braucht bei der Ausgestaltung der Strömungskanäle nicht auf die Gehäuseform des Werkzeuges geachtet werden, so daß die Strömungskanäle, die nach einer Weiterbildung der Erfindung eine hydrodynamisch optimierte Gestalt, vorzugsweise einen abgerundeten Verlauf aufweisen, wobei sich der Querschnitt der Strömungskanäle nach einer besonders vorteilhaften Weiterbildung von der Zuströmöffnung zu den Schneid- und/oder Bohrdüsen verändert, in gewünschter Weise ausgestaltet werden können.

Die Verwendung eines separaten Einsatzes gestattet es zudem, hierfür ein von dem Material für das Gehäuse abweichendes Material zu verwenden, welches sich in besonderer Weise zur Ausgestaltung der Strömungskanäle eignet, aber aufgrund möglicherweise höherer Kosten nur bedingt zur Herstellung des Gehäuses verwendet wird.

Eine zusätzliche Verbesserung der Strömung durch das Gehäuse kann dadurch erreicht werden, daß an dem den Düsen zugewandten Enden der Strömungskanäle Strömungsgleichrichter angeordnet sind, die das Strömungsverhalten des Wassers durch die Düsen in ergänzender Weise verbessern.

Das Ventil zur Regelung des Durchflusses durch die Zuströmöffnungen kann grundsätzlich beliebig ausgebildete Ventilkörper aufweisen. Nach einer vorteilhaften Weiterbildung der Erfindung weist das Ventil jedoch mindestens abschnittsweise sphärisch ausgebildete, die Zuströmöffnungen im jeweiligen gewählten Betriebszustand verschließende Ventilkörper auf.

Die sphärische Ausbildung der Oberflächenabschnitte gewährleistet, daß der Zugang zu der jeweiligen zu verschließenden Zuströmöffnung sicher gegen den Durchtritt von Flüssigkeiten abgedichtet wird. Eine kreisförmige Scheibe, deren eine Seite sphärisch gewölbt ist, würde bspw. den Anforderungen des Schließens der Zuströmöffnungen vollständig genügen.

Nach einer besonders vorteilhaften Weiterbildung der Erfindung weisen die Ventilkörper jedoch mindestens zwei sphärische Oberflächenabschnitte auf und sind vorzugsweise symmetrisch ausgebildet. In der Regel liegen diese sphärischen Oberflächenabschnitte dabei einander gegenüber, z. B. als Kalotten, die mit ihrem maximalen Umfang aneinander angrenzen. Der symmetrische Aufbau der Ventilkörper weist den Vorteil auf, daß sie zum einen aufgrund der Symmetrie einfach im Ventil geführt werden können. Zum anderen weisen sie den Vorteil auf, daß, sollte ein erster sphärischer Oberflächenabschnitt z. B. Verschleißspuren aufweisen, die symmetrischen Ventilkörper einfach gewendet werden können. Dann kann jeweils eine andere Kalotte mit einem zweiten sphärischen Oberflächenabschnitt zum Abdichten der Zuströmöffnungen verwendet werden.

Gegenüber den nach einer vorteilhaften Weiterbildung der Erfindung ebenfalls verwendbaren Kugeln als Ventilkörper, bei denen aufgrund der völligen Symmetrie auf eine Lagesicherung des Ventilkörpers verzichtet werden kann, ist den symmetrischen Ventilkörpern dann der Vorzug zu geben, wenn der Durchmesser der Ventilkörper direkte Auswirkungen auf die Abmessungen des Werkzeuges hat, da derartige Ventilkörper eine geringere Dicke aufweisen, als kugelförmige Ventilkörper.

Nach einer ersten Ausführungsform ist das Ventil im Inneren des Gehäuses angebracht und weist Mittel zum Führen, insbesondere Halbschalen auf, die die Ventilkörper umgreifen, die mit den Zuströmöffnungen in Eingriff stehen.

Die Mittel zum Führen der Ventilkörper sind im Ventil angeordnet, welches aber in der Regel das Gehäuse nicht vollständig ausfüllt. Entsprechend sind Freiräume zwischen dem Ventil und dem Gehäuse vorhanden. Nach einer vorteilhaften Weiterbildung der Erfindung stehen diese Freiräume in Verbindung mit dem Innenraum des Werkzeuges, so daß die im Betriebszustand durch das Werkzeug strömende Flüssigkeit auch durch diese Freiräume strömen kann. Der Vorteil dieser Anordnung ist, daß im Werkzeug kein Druckgefälle zwischen dem Innenraum und den Freiräumen zwischen dem Gehäuse und dem Ventil herrscht. Entsprechend kann das Ventil materialsparend ausgelegt werden, weil keine Druckdifferenzen mit den entsprechenden Druck- und Zugkräften aufgefangen werden müssen. Darüber hinaus gewährleistet die Vermeidung von Druckdifferenzen das reibungslose funktionieren des Ventils.

Die Anordnung des Ventils kann in bevorzugter Weise in der Form erfolgen, daß die Ventilkörper durch den im Gehäuse herrschenden Innendruck selbsttätig auf die zu verschließenden Zuströmöffnungen gedrückt werden. Nach einer vorteilhaften Weiterbildung der Erfindung sind die Ventilkörper jedoch durch ein Federelement in Richtung auf die Zuströmöffnung vorgespannt. Diese Weiterbildung der Erfindung verbessert in ergänzender Weise die Funktionssicherheit des Ventils und gewährleistet in besonders zuverlässiger Weise, daß die Ventilkörper in den jeweils gewählten Zuströmöffnungen zur Anlage kommen und diese flüssigkeitsdicht verschließen.

Die Umstellung von dem Betriebszustand "Bohren" in den anderen Betriebszustand "Schneiden" erfolgt bei den meisten bekannten Werkzeugen manuell. Das Werkzeug wird nach dem ersten Arbeitsgang aus der Trommel herausgezogen, und eine im Inneren des Werkzeugs angeordnete Vorrichtung wird betätigt, die nach Abschluß des Bohrens die nach unten gerichteten Bohrdüsen verschließt und die Schneiddüsen öffnet.

Diese Vorrichtung zum Verschließen einzelner oder mehrere Düsen steht einerseits mit dem Ventil in Eingriff und weist andererseits eine Aufnahmeöffnung für ein Bedienelement auf, das von außerhalb des Werkzeugs zu betätigen ist. Zur Vermeidung von Unfällen bei der Bedienung des De-Coking-Werkzeuges ist dabei nach einer vorteilhaften Weiterbildung der Erfindung die Vorrichtung zum Betätigen des Ventils in dem der Bohrstange zugewandten Bereich, nämlich oberhalb der Düsen angeordnet, so daß auch bei Ausfall eventueller Kontroll- und Warneinrichtungen sich das Bedienpersonal dem Werkzeug gefahrlos nähern kann, ohne daß die Gefahr von schwerwiegenden Verletzungen besteht.

Nachstehend wird ein Ausführungsbeispiel der Erfindung anhand der Zeichnungen beschrieben. Abhängige Ansprüche beziehen sich auf vorteilhafte Ausführungsformen der Erfindung. In den Zeichnungen zeigen:
- Fig. 1: eine erste Schnittansicht in Längsrichtung einer Ausführungsform des erfindungsgemäßen Werkzeugs im Betriebszustand "Bohren";
- Fig.2: eine zweite Schnittansicht in Längsrichtung des Werkzeugs von Fig. 1 in derselben Schnittebene im Betriebszustand "Schneiden";
- Fig. 3: eine Schnittansicht des Werkzeugs von Fig. 1 entlang der Schnittlinie A-B von Fig. 1;
- Fig. 4: eine Draufsicht auf einen Einsatz des Werkzeugs von Fig. 1 zur Aufnahme von Strömungskanälen;
- Fig. 5: eine Ansicht eines Halbschnitts des Einsatzes von Fig. 4 entlang der Schnittlinie A-B von Fig. 4;
- Fig. 6: eine Schnittansicht des Einsatzes von Fig. 4 entlang der Schnittlinie C-D von Fig. 5;
- Fig.7: eine Schnittansicht des Einsatzes von Fig. 4 entlang der Schnittlinie E-F von Fig. 4;
- Fig. 8: eine perspektivische Ansicht eines Ventils des Werkzeugs von Fig. 1;
- Fig.9: eine Vorderansicht des Ventils von Fig. 8;
- Fig. 10: eine Unteransicht von Fig. 8;
- Fig.11: eine Schnittansicht des Ventils von Fig. 8 entlang der Schnittlinie A-B von Fig. 9 und
- Fig. 12: eine Schnittansicht des Ventils von Fig. 8 entlang der Schnittlinie C-D von Fig. 10.

Fig. 1 zeigt ein Werkzeug 2 mit einem Gehäuse 4, vier Düsen 34, 41 - zwei Düsen 41 zum Bohren von Koks, zwei Düsen 34 zum Schneiden von Koks - von denen nur zwei dargestellt sind, einen vier Strömungskanäle 31, 47 aufweisenden Einsatz 30 sowie ein Ventil 20 zum Öffnen und Schließen von an dem Einsatz 30 angeordneten Zuströmöffnungen 32, 37 (vgl. Fig. 4).

Das Werkzeug 2 hängt im Betriebszustand an einer nicht näher dargestellten Bohrstange und wird in eine mit Koks gefüllte Trommel eingebracht. Angaben wie "oben" oder "unten" beziehen sich bei dem in den Fig. 1 und 3 dargestellten Werkzeug 2 sowie bei den in den Fig. 2 und den Fig. 4-12 dargestellten Einzelteilen auf die Längsachse A, die mit der Bohrstange (oben) und einer vom Werkzeug 2 zu erzeugenden Bohrung (unten; nicht dargestellt) fluchtet.

Das Gehäuse 4 ist zweiteilig ausgebildet und setzt sich aus der oberen Gehäusehälfte 4a und der unteren Gehäusehälfte 4b zusammen, die unter Verwendung von sich durch die untere Gehäusehälfte 4b erstreckenden und in Gewindebohrungen in der oberen Gehäusehälfte 4a eingreifenden Schrauben 7 miteinander verbunden sind.

Ein Hohlraum 50 in der unteren Gehäusehälfte 4b gewährleistet den ungehinderten Flüssigkeitsstrom durch die Strömungskanäle 31 zu den Bohrdüsen 41, die in entsprechenden Bohrungen 48 in der unteren Gehäusehälfte 4b angeordnet und durch Schrauben 42 in ihrer Position gesichert sind. Eine im Bereich der Anlageflächen der Bohrdüsen 41 an der Bohrung 48 angeordnete Ringdichtung 43 dichtet dabei den Innenraum des Werkzeugs 2 gegenüber der Umgebung ab.

Die obere Gehäusehälfte 4a ist mit einem Flansch 5 unter Zwischenschaltung einer Ringdichtung 6 flüssigkeitsdicht an die Bohrstange angesetzt. Die obere Gehäusehälfte 4a erstreckt sich von dort als im wesentlichen zylindrischer Hohlkörper zur unteren Gehäusehälfte 4b. An dem Ende der oberen Gehäusehälfte 4a, das der unteren Gehäusehälfte 4b zugewandt ist, ist ein kreisförmiger Absatz 51 ausgebildet. An diesem Absatz 51 liegt ein im unteren Bereich der oberen Gehäusehälfte 4a angeordneter Einsatz 30 mit einem Flansch 27 an der oberen Gehäusehälfte 4a an.

An der Ober- und Unterseite des Flansches 27 sind ringförmige Dichtungen 36 zur Abdichtung des Innenraumes und zur Abdichtung der Verbindung der unteren Gehäusehälfte 4b und der oberen Gehäusehälfte 4a in entsprechend ausgebildeten Nuten 29 angeordnet (vgl. Fig. 5). Eine Dichtung 35 ist in eine im oberen Bereich des Einsatzes 30 verlaufende ringförmige Nut 28 eingesetzt und dichtet die Anordnung des Einsatzes 30 in der oberen Gehäusehälfte 4a in dessen oberen Bereich ab.

Auf der Oberseite des Flansches 27 ist ferner eine Bohrung 39 zur Aufnahme eines Positionierstiftes 38 angeordnet, der in der Einbaulage des Einsatzes 30 in der oberen Gehäusehälfte 4a teilweise in einer entsprechenden Bohrung in der oberen Gehäusehälfte 4a angeordnet ist.

Der als Einzelteil in den Fig. 4-7 dargestellte Einsatz 30 weist an seinem der Bohrstange zugewandten Ende vier Zuströmöffnungen 32, 37 auf, die jeweils um 90° versetzt auf dem kreisrunden Ende des Einsatzes 30 angeordnet sind. Jeweils zwei gegenüberliegende Zuströmöffnungen 32, 37 führen zu den Schneiddüsen 34, bzw. zu dem vor den Bohrdüsen 41 angeordneten Hohlraum 50.

Die Zuströmöffnungen 32 bilden, in Strömungsrichtung betrachtet, den Anfang zweier Strömungskanäle 47, die einen gebogenen Verlauf aufweisen und an vor den diametral am Werkzeug 2 angeordneten Schneiddüsen 34 angeordneten Austrittsöffnungen 33 enden. Zum Anschluß der Schneiddüsen 34 an die Austrittsöffnungen 33 weist der Einsatz 30 im Bereich hinter den Austrittsöffnungen 33 - ebenfalls in Strömungsrichtung betrachtet - eine entsprechend ausgebildete Aufnahmeöffnung 49 auf. Die Schneiddüsen 34 selbst sind in entsprechenden Bohrungen 45 in der oberen Gehäusehälfte 4a angeordnet und durch Schrauben 46 gesichert.

Die Zuströmöffnungen 37 bilden - in Strömungsrichtung betrachtet - den Anfang zweier weiterer Strömungskanäle 31, die sich getrennt und einander gegenüberliegend zu dem Hohlraum 50 erstrecken. Die Strömungskanäle 31 weisen dabei einen abgerundeten Querschnitt auf, der sich von den Zuströmöffnungen 37 bis zum Hohlraum 50 verjüngt und erweitert. Die in Fig. 3 und 6 dargestellte Schnittansicht in der Ebene der Schneiddüsen 34 zeigt die Stelle des annähernd geringsten Querschnitts der Strömungskanäle 31.

Oberhalb des Einsatzes 30 ist das Ventil 20 drehbar in dem Gehäuseoberteil 4a angeordnet. Das Ventil 20 liegt dabei mit einem ringförmigen Absatz 54 an seiner Umfangsfläche an einer korrespondierend ausgebildeten Anlagefläche 52 im Gehäuseoberteil 4a an und ist damit in Richtung auf die Bohrstange festgelegt (vgl. Fig. 8-12).

Das Ventilgehäuse 21 ist an seinem dem Einsatz 30 zugewandten Ende in Form eines zylindrischen Hohlkörpers ausgebildet, in dem ein Halbschalenträger 8 eingeformt ist, der sich im wesentlichen rechtwinklig zur Längsachse des Werkzeugs 2 erstreckt. Der Halbschalenträger 8 weist zwei gegenüberliegend angeordnete Halbschalen 25 zur Aufnahme von Ventilkörpern 26 auf, wobei die Halbschalen 25 die Ventilkörper 26 im oberen Bereich umgreifen und so die Position der Ventilkörper 26 in radialer Richtung des Werkzeuges 2 sichern.

Die Ventilkörper 26 sind scheibenförmig ausgebildet und weisen einander gegenüberliegende sphärische Oberflächenabschnitte auf, die an die Form der Zuströmöffnungen 32, 37 angepaßt sind.

Der Halbschalenträger 8 selbst ist so geformt, daß in einer Ebene quer zur Längsachse des Gehäuses 4 zwei an die Halbschalen 25 angrenzenden, einander gegenüberliegenden Bereichen jeweils einen etwa 90° großen Winkelbereich zur Durchströmung des Ventils 20 freigegeben.

Von dem Halbschalenträger 8 ausgehend weist das Ventilgehäuse 21 einen sich nach oben verjüngenden ringförmigen Abschnitt auf, an den sich ein zylindrisch ausgebildeter ringförmiger Flansch 19 anschließt, der zur Verbindung mit einem Kegelzahnrad 22 acht Bohrungen 9 aufweist, die zur Aufnahme von Schrauben 24 ausgebildet sind, die sich durch die Bohrungen 9 in entsprechend ausgebildete Gewinde in dem Kegelzahnrad 22 erstrecken, und so dieses fest mit dem Ventilgehäuse 21 verbinden.

Das in Fig. 1 dargestellte Werkzeug 2 befindet sich in dem Betriebszustand "Bohren" (Bohrzustand). Im Bohrzustand sperren die Ventilkörper 26 des Ventils 20 die Zuströmöffnungen 32 an dem Einsatz 30. Der Durchmesser der Ventilkörper 26 ist dabei so bemessen, daß die Zuströmöffnungen 32 zuverlässig und vollständig abgedeckt werden.

Gleichzeitig sind die Zuströmöffnungen 37 des Einsatzes 30 frei zugänglich. Wasser, das unter hohem Druck aus der Bohrstange in das Werkzeug 2 einschießt, strömt durch den Innenraum im Werkzeug 2 oberhalb des Ventils 20, durch dieses und die Zuströmöffnungen 37 sowie die sich anschließenden Strömungskanäle 31, passiert anschließend den Hohlraum 50 in der unteren Gehäusehälfte 4b, um schließlich durch die Bohrdüsen 41 in eine nicht näher dargestellte, mit Koks gefüllte Trommel auszutreten.

Damit vom Bohrzustand in den Betriebszustand "Schneiden" gewechselt werden kann, ist eine Betätigungsvorrichtung 10 zum Betätigen des Ventils 20 im Werkzeug 2 vorgesehen. Die Betätigungsvorrichtung 10 weist eine sich senkrecht zur Achse A durch die obere Gehäusehälfte 4b erstreckende Welle 12 auf, an deren im Innenraum des Werkzeugs 2 angeordneten Ende ein Kegelzahnrad 11 angeordnet ist, das mit dem Kegelzahnrad 22 an der Oberseite des Ventils 20 in Eingriff steht. An dem dem Zahnrad 11 gegenüberliegenden Ende weist die Welle 12 eine Werkzeugaufnahmeöffnung 13 auf, die zur Aufnahme eines Handhebels ausgebildet ist, mittels derer die Welle 12 und das Kegelzahnrad 11 verdreht werden kann. Die Welle 12 selbst ist in einem Einsatzelement 18 gelagert, welches in einer Bohrung 17 in der oberen Gehäusehälfte 4a unter Verwendung einer Ringdichtung 15 und sich durch das Einsatzelement 18 in die obere Gehäusehälfte 4a erstreckenden Schrauben 14 an der oberen Gehäusehälfte 4a befestigt ist. Eine weitere Dichtung 16 dichtet dabei die Welle 13 in dem Einsatzelement 18 ab.

Zum Wechseln vom Bohrzustand in dem Betriebszustand des "Schneidens" wird durch Drehen der Welle 12 unter Verwendung eines an die Werkzeugaufnahmeöffnung 13 angepaßten Handhebels das Kegelzahnrad 11 betätigt. Das mit dem Zahnrad 11 über das Zahnrad 22 im Eingriff stehende Ventil 20 wird vom Zahnrad 11 in der oberen Gehäusehälfte 4a um die Achse A gedreht. Zusammen mit dem Ventilgehäuse 21 wird das Kegelzahnrad 22 und damit auch die Ventilkörper 26 des Ventils 20 gedreht.

Durch Drehen des Ventils 20 auf dem oberen Ende des Einsatzes 30 werden die Ventilkörper 26, die die Zuströmöffnungen 32 zu den zu den Schneiddüsen 34 führenden Strömungskanäle 47 verschlossen hatten, freigegeben. Die Ventilkörper 26 wandern durch Betätigen der Werkzeugaufnahmeöffnung 13 auf einem Kreisbogen um 90°, bis die Zuströmöffnungen 37 vollständig verschlossen sind.

Fig. 2 zeigt das Werkzeug 2 im Betriebszustand des Schneidens. Aus der Bohrstange strömt Wasser und der Hochdruck in den Innenraum der oberen Gehäusehälfte 4a und tritt nun durch die Zuströmöffnungen 32 in die Strömungskanäle 47 und anschließend durch die Schneiddüsen 34. Die Zuströmöffnungen 37 sind durch die darüber angeordneten Ventilkörper 26 sicher und vollständig verschlossen. Die Schließwirkung des Ventilkörpers 26 wird in dieser Stellung ebenso wie beim Verschließen der Zutrittsöffnungen 32 dadurch gesichert, daß der außerordentlich hohe Wasserdruck, der bei weit über 100 bar liegt, die Ventilkörper 26 in die Zuströmöffnungen 32, 37 hineinpreßt.

## Patentansprüche

1. Werkzeug (2) zum Zerkleinern von Koks mit
- einem Gehäuse (4), das im Betriebszustand an einer Bohrstange befestigt ist, und an oder in dem
- mindestens je eine Schneiddüse (34) zum Schneiden und eine Bohrdüse (41) zum Bohren von Koks und
- mindestens ein Ventil (20) zur Steuerung einer Flußrichtung des die Bohrstange und das Gehäuse (4) durchströmenden Wassers durch die Schneiddüse (34) und die Bohrdüse (41) angeordnet ist,
**dadurch gekennzeichnet, daß**
- innerhalb des Gehäuses (4) mindestens zwei Strömungskanäle (31, 47) ausgebildet sind,
- die jeweils in sich abgeschlossene Bereiche bilden und
- denen jeweils einzeln eine Zuströmöffnung (32, 37) zugeordnet ist und
- die sich jeweils zwischen der zugeordneten Zuströmöffnung (32, 37) und der Schneiddüse (34) oder der Bohrdüse (41) erstrecken,
- wobei das Ventil (20) zum Verschließen und Öffnen der Zuströmöffnungen (32, 37) im Bereich der Zuströmöffnungen (32, 37) angeordnet ist.

2. Werkzeug nach Anspruch 1, **dadurch gekennzeichnet, daß** dieses für die beiden Betriebszustände Schneiden und Bohren ausgelegt ist, wobei im Betriebszustand Schneiden die Zuströmöffnung (37) zu der Bohrdüse (41) und im Betriebszustand Bohren die Zuströmöffnung (32) zu der Schneiddüse (34) durch das Ventil (20) verschlossen ist.

3. Werkzeug nach Anspruch 1 oder 2, **dadurch gekennzeichnet, daß** die Zuströmöffnungen (32, 37) in einer im wesentlichen senkrecht zur Flußrichtung des die Bohrstange und das Gehäuse (4) durchströmenden Wassers angeordnet sind.

4. Werkzeug nach einem oder mehreren der vorhergehenden Ansprüche, **dadurch gekennzeichnet, daß** die Strömungskanäle (31, 47) in einem in das Gehäuse (4) einbaubaren Einsatz (30) ausgebildet sind.

5. Werkzeug nach einem oder mehreren der vorhergehenden Ansprüche, **dadurch gekennzeichnet, daß** die Strömungskanäle (31, 47) eine hydrodynamisch optimierte Gestalt, vorzugsweise einen abgerundeten Verlauf aufweisen.

6. Werkzeug nach einem oder mehreren der vorhergehenden Ansprüche, **dadurch gekennzeichnet, daß** sich der Querschnitt der Strömungskanäle (31, 47) von der Zuströmöffnung (32, 37) zur Schneiddüse (34) und/oder Bohrdüse (41) verändert.

7. Werkzeug nach einem oder mehreren der vorhergehenden Ansprüche, **dadurch gekennzeichnet, daß** an dem den Düsen (34, 41) zugewandten Ende der Strömungskanäle (31, 47) Strömungsgleichrichter angeordnet sind.

8. Werkzeug nach einem oder mehreren der vorhergehenden Ansprüche, **dadurch gekennzeichnet, daß** das Ventil (20) mindestens abschnittsweise sphärisch ausgebildete, die Zuströmöffnungen (32, 37) im jeweils ausgewählten Betriebszustand verschließende Ventilkörper (26) aufweist.

9. Werkzeug nach einem oder mehreren der vorhergehenden Ansprüche, **dadurch gekennzeichnet, daß** die Ventilkörper (26) mindestens zwei sphärische Oberflächenabschnitte aufweisen und vorzugsweise symmetrisch ausgebildet sind.

10. Werkzeug nach einem oder mehreren der vorhergehenden Ansprüche, **dadurch gekennzeichnet, daß** das Ventil (20) als Kugelventil ausgebildet ist, wobei die Zuströmöffnungen (32, 37) durch jeweils eine Kugel des Kugelventils verschließbar sind.

11. Werkzeug nach einem oder mehreren der vorhergehenden Ansprüche, **dadurch gekennzeichnet, daß** die Ventilkörper (26) durch ein Federelement in Richtung auf die Zuströmöffnungen (32, 37) vorgespannt sind.

12. Werkzeug nach einem oder mehreren der vorhergehenden Ansprüche, **dadurch gekennzeichnet, daß** die Ventilkörper (26) mit Mitteln zum Führen, insbesondere mit Halbschalen (25), die die Ventilkörper (26) umgreifen, in Eingriff stehen.

13. Werkzeug nach einem oder mehreren der vorhergehenden Ansprüche, **dadurch gekennzeichnet, daß** das Ventil (20) mit einer Vorrichtung (10) zum Betätigen des Ventils (20), insbesondere zum Wechseln zwischen den unterschiedlichen Betriebszuständen, im Eingriff steht.

14. Werkzeug nach einem oder mehreren der vorhergehenden Ansprüche, **gekennzeichnet durch** mindestens zwei Düsen (34) zum Schneiden und zwei Düsen (41) zum Bohren, wobei die Düsen in Bohrungen (45, 48) an dem Gehäuse (4) angeordnet sind und jeweils über einen Strömungskanal (31, 47) mit den jeweiligen, senkrecht zur Bohrstange angeordneten Zuströmöffnungen (32, 37) verbunden sind, wobei die Zuströmöffnungen (32) zu den Schneiddüsen (34) verschlossen sind, wenn das Werkzeug im Betriebszustand Bohren ist, und daß die Zuströmöffnungen (37) zu den Bohrdüsen (41) verschlossen sind, wenn das Werkzeug (2) im Betriebszustand Schneiden ist.

## Claims

1. Tool (2) for crushing coke, including
- a casing (4) which, in the operational state is connected to a drill rod and on or in which
- at least one cutting nozzle (34) each for cutting and one drill nozzle (41) for drilling of coke and
- at least one valve (20) for controlling a direction of flow of the water flowing through the drill rod and the casing (4) through the cutting nozzle (34) and the drill nozzle (41) is provided
**characterized in that**
- within the casing (4) at least two flow passages (31, 47) are formed
- each respectively forming closed-off regions and
- each of which is associated individually with a feed aperture (32, 37) and
- which each extend respectively between the associated feed aperture (32, 37) and the cutting nozzle (34) or the drill nozzle (41),
- the valve (20) for closing and opening the feed apertures (32, 37) being provided in the region of the feed apertures (32, 37).

2. Tool according to claim 1, **characterized in that** it is designed for the two tool operational states of cutting and drilling, **in that** in the operational state of cutting, the feed aperture (37) to the drilling nozzle (41) and in the operational state of drilling, the feed aperture (32) to the cutting nozzle (34) is closed by the valve (20).

3. Tool according to claim 1 or 2, **characterized in that** the feed apertures (32, 37) are essentially in an orientation normal to the direction of flow of the water flowing through the drilling rod and the casing (4).

4. Tool according to one or more of the preceding claims, **characterized in that** the flow passages (31, 47) are formed in a module (30) installable into the casing (4).

5. Tool according to one or more of the preceding claims, **characterized in that** the flow passages (31, 47) are provided with a hydro dynamically optimized configuration, preferably a rounded contour.

6. Tool according to one or more of the preceding claims, **characterized in that** the cross-section of the flow passages (31, 47) varies from the feed aperture (32, 37) to the cutting nozzle (34) and/or the drilling nozzle (41).

7. Tool according to one or more of the preceding claims, **characterized in that,** at the end directed towards the nozzles (34, 41) of the flow passages (31, 47), flow unifying means are provided.

8. Tool according to one or more of the preceding claims, **characterized in that** the valve (20) includes at least segmentary spherically configured valve bodies (26) which close the feed apertures (32, 37), depending on the respectively selected operational state.

9. Tool according to one or more of the preceding claims, **characterized in that** the valve bodies (26) include at least two spherical surface segments and are preferably of symmetrical configuration.

10. Tool according to one or more of the preceding claims, **characterized in that** the valve (20) is designed as a ball valve, such that the feed apertures (32, 37) are each closable by a respective ball of the ball valve.

11. Tool according to one or more of the preceding claims, **characterized in that** the valve bodies (26) are biased by a spring element in the direction of the feed apertures (32, 37).

12. Tool according to one or more of the preceding claims, **characterized in that** the valve bodies (26) are in engagement with means for guiding, in particular with half shells (25) which embrace the valve bodies (26).

13. Tool according to one or more of the preceding claims, **characterized in that** the valve (20) is in engagement with a device (10) for operating the valve (20), in particular for changing between the diverse operational states.

14. Tool according to one or more of the preceding claims, **characterized by** at least two nozzles (34) for cutting and two nozzles (41) for drilling, wherein the nozzles are fitted in bores (45, 48) of the casing (4) and are each respectively connected by way of a flow passage (31, 47) to the respective feed apertures (32, 37) arranged normal to the drill rod, the feed apertures (32) to the cutting nozzles (34) being closed, whenever the tool is in the operating state of drilling and the feed apertures (37) to the drilling nozzles (41) being closed, whenever the tool (2) is in the operational state of cutting.

## Revendications

1. Outil (2) pour broyer du coke avec
- un bâti (4) qui, en état de fonctionnement, est fixé à une tige de forage et sur ou dans lequel
- au moins respectivement une buse de coupe (34) est placée pour couper et une buse de forage (41) pour forer du coke et
- au moins une soupape (20) pour commander un sens d'écoulement de l'eau qui traverse la tige de forage et le bâti (4) par la buse de coupe (34) et la buse de forage (41),
**caractérisé en ce**
- **qu**'au moins deux canaux d'écoulement (31, 47) sont configurés à l'intérieur du bâti (4)
- qui forment des zones respectivement fermées en soi et
- auxquelles correspond respectivement individuellement une ouverture d'afflux (32, 37) et
- qui s'étendent respectivement entre l'ouverture d'afflux assignée (32, 37) et la buse de coupe (34) ou la buse de forage (41),
- la soupape (20) pour fermer et ouvrir les ouvertures d'afflux (32, 37) étant placée dans la zone des ouvertures d'afflux (32, 37).

2. Outil selon la revendication 1, **caractérisé en ce que** celui-ci est conçu pour les deux états de fonctionnement coupe et forage, l'ouverture d'afflux (37) étant fermée par la soupape (20) vers la buse de forage (41) en état de fonctionnement coupe et l'ouverture d'afflux (32) étant fermée par la soupape (20) vers la buse de coupe (34) en état de fonctionnement forage.

3. Outil selon la revendication 1 ou 2, **caractérisé en ce que** les ouvertures d'afflux (32, 37) sont placées dans un sens substantiellement perpendiculaire au sens d'écoulement de l'eau qui traverse la tige de forage et le bâti (4).

4. Outil selon l'une ou plusieurs des revendications précédentes, **caractérisé en ce que** les canaux d'écoulement (31, 47) sont configurés dans un insert (30) qui peut être monté dans le bâti (4).

5. Outil selon l'une ou plusieurs des revendications précédentes, **caractérisé en ce que** les canaux d'écoulement (31, 47) présentent une configuration optimalisée sur le plan de l'hydrodynamique, de préférence une allure arrondie.

6. Outil selon l'une ou plusieurs des revendications précédentes, **caractérisé en ce que** la section des canaux d'écoulement (31, 47) varie de l'ouverture d'afflux (32, 37) vers la buse de coupe (34) et/ou la buse de forage (41).

7. Outil selon l'une ou plusieurs des revendications précédentes, **caractérisé en ce que** des redresseurs d'écoulement sont placés à l'extrémité des canaux d'écoulement (31, 47) qui est tournée vers les buses (34, 41).

8. Outil selon l'une ou plusieurs des revendications précédentes, **caractérisé en ce que** la soupape (20) présente des corps de soupape (26), configurés sphériques au moins par sections, qui ferment les ouvertures d'afflux (32, 37) dans l'état de fonctionnement respectivement sélectionné.

9. Outil selon l'une ou plusieurs des revendications précédentes, **caractérisé en ce que** les corps de soupape (26) présentent au moins deux sections de surface sphériques et sont configurés de préférence symétriques.

10. Outil selon l'une ou plusieurs des revendications précédentes, **caractérisé en ce que** la soupape (20) est configuré comme une soupape à billes, les ouvertures d'afflux (32, 37) pouvant être fermées par respectivement une bille de la soupape à billes.

11. Outil selon l'une ou plusieurs des revendications précédentes, **caractérisé en ce que** les corps de soupape (26) sont précontraints par un élément à ressort en direction des ouvertures d'afflux (32, 37).

12. Outil selon l'une ou plusieurs des revendications précédentes, **caractérisé en ce que** les corps de soupape (26) sont en prise avec des moyens pour guider, en particulier avec des demi-coques (25) qui enserrent les corps de soupape (26).

13. Outil selon l'une ou plusieurs des revendications précédentes, **caractérisé en ce que** la soupape (20) est en prise avec un dispositif (10) pour actionner la soupape (20), en particulier pour changer entre les différents états de fonctionnement.

14. Outil selon l'une ou plusieurs des revendications précédentes, **caractérisé par** au moins deux buses (34) pour découper et deux buses (41) pour forer, les buses étant placées dans des forures (45, 48) sur le bâti (4) et étant reliées respectivement par un canal d'écoulement (31, 47) aux ouvertures d'afflux (32, 37) respectives placées perpendiculairement à la tige de forage, les ouvertures d'afflux (32) étant fermées vers les buses de coupe (34) lorsque l'outil est en état de fonctionnement forage et que les ouvertures d'afflux (37) sont fermées vers les buses de forage (41) lorsque l'outil (2) est en état de fonctionnement coupe.
